# EUROPÄISCHE PATENTSCHRIFT

(11) **EP 0 427 122 B1**
(45) Veröffentlichungstag und Bekanntmachung des Hinweises auf die Patenterteilung: **10.02.1993**
(21) Anmeldenummer: 90120989.0
(22) Anmeldetag: 02.11.1990
(51) Int. Cl.: F26B 15/18, F26B 3/20

(54) **Vorrichtung zum Trocknen von Bogen, bzw. flächigen Einzelteilen**
Device for drying of sheets, or respectively of plane single parts
Dispositif de séchage des feuilles, respectivement des pièces détachées planes

(30) Priorität: 06.11.1989 DE 3936958
(43) Veröffentlichungstag der Anmeldung: 15.05.1991
(73) Patentinhaber: FIRMA GERHARD KLEMM MASCHINENFABRIK GMBH & CO., D-33719 Bielefeld (DE)
(72) Erfinder: Klemm, Gerhard, D-4800 Bielefeld 1 (DE)
(74) Vertreter: Patentanwälte Dipl.-Ing. Bodo Thielking Dipl.-Ing. Otto Elbertzhagen

(56) Entgegenhaltungen:
- EP-A- 0 180 015
- DE-A- 2 603 238
- DE-A- 2 607 504
- DE-C- 2 344 227

## Beschreibung

Die Erfindung betrifft eine Vorrichtung zum Trocknen von Bogen, bzw. von flächigen Materialien im Durchlauf, wobei unterhalb der Trockengutführungsebene mindestens eine Vacuumkammer vorgesehen ist, die eine mit Durchtrittsquerschnitten versehene, vorzw. aufheizbare Oberplatte aufweist, über die ein luftdurchlässiges Förderband geführt ist.

Eine derartige Vorrichtung ist durch die DE-C-26 07 504 bekannt. Diese Vorrichtung hat sich in der Praxis gut bewährt und wird in ihrem Arbeitseinsatz, insbes. hinter Druckmaschinen angeordnet, mit denen Bahnen im Siebdruck bedruckt werden.
Wesentliche Nachteile der bekannten Vorrichtung machen sich aber beim Bogen- oder Einzelteildruck bemerkbar, insbes. hinsichtlich der Planhaltung der Bogen od.dgl.. Dieser Nachteil ergibt sich durch die Tatsache, daß die bedruckten Bogen mit der bekannten Vorrichtung nicht getrocknet werden können, da diese nicht ohne weiteres fest auf der Durchführungsebene der Vorrichtung liegen bleiben und somit wellig werden können, evtl. sich auch verwerfen. Eine weitere Schwierigkeit beim Bogentrocknen ist auch die Transportfrage, da die Bahn als Ganzes gezogen werden kann, Bogen aber eines Transportmittels bedürfen, welches sie noch dazu absolut planliegend bewegen muß.

Ferner sind beim Aufbau von Trocknungseinrichtungen auch immer die Fragen des Arbeitsschutzes zu berücksichtigen, da die Abdunstung von Auftragschemikalien auf den Bereich des Trockners begrenzt werden müssen, wobei wegen Rentalitätsfragen die Arbeitsgeschwindigkeit des Trockners eine erhebliche Rolle spielt und so groß wie möglich sein muß, was sich oft widerspricht.

Der Erfindung liegt somit die Aufgabe zugrunde, den Trocknungsvorgang erheblich zu beschleunigen, um die Abdustung von Auftragschemikalien auf den Bereich des Trockners zu begrenzen und dabei zu gewährleisten, daß die Bogen während der Trocknung fest aufliegen und außerdem eine hohe Arbeitsgeschwindigkeit des Trockners nicht nur zulassen, sondern im Verhältnis anderen Trocknern erheblich übertreffen. Außerdem sollen die gesundheitlichen Aspekte für das Bedienungspersonal berücksichtigt werden.

Diese Aufgaben werden durch die Erfindung dadurch gelöst, daß die Vacuumkammer(n) durch mindestens eine, Blasluft zur Trocknungsebene führende Abdeckhaube schließbar ist und mindestens im Bereich des Einlaufschlitzes des Förderbandes in die Vorrichtung, unterhalb seiner Laufebene, quer zur Laufrichtung liegend, ein oder mehrere Saugbalken angeordnet sind.

Somit ist erreicht, daß die frisch bedruckten Bogen mittels des vorzugsw. aus wärmeresistentem Material bestehenden Förderbandes, das durch seine Porosität den Saugstrom durchläßt,in einem lagestabilen Zustand in den Innenbereich des Trockners gelangen.
Dort werden sie nicht nur von der die Auflage und Wärme gebenden Oberplatte der Vacuumkammer(n) beheizt und getrocknet, sondern auch vom erwärmten Blasstrom der Haube von ihren chemischen Substanzen und Ausdünstungen befreit und fest auf das Förderband gedrückt. Anschließend können dann die Bogen,- aus dem Trockner herauslaufend,- mittels des Förderbandes über einen weiteren, im Auslaufbereich liegenden Saugbalken geführt werden, sodaß sie vom Einlaufbereich bis in den Auslaufbereich, permanent planliegend festgehalten werden und nicht flattern können.

Der Vorteil besteht somit darin, daß nicht nur die Trocknungszeit erheblich verkürzt wird, sondern gewährleistet ist, daß die Werkstücke, wie z.B. empfindliche, bedruckte Bogen, keinerlei Verwerfungen ausgesetzt sind, die sehr leicht zu Ausschuß führen.
Die verdunstende Feuchtigkeit der Druckfarbe erzielt ein "Arbeiten" des Materials, das immer unerwünscht ist und das nur vermieden werden kann, wenn sehr vorsichtig, über lange Strecken getrocknet wird. Mittels der Erfindung ist die Trocknungsstrecke erheblich abgekürzt, mit bestem Ergebnis.

Ein weiterer Vorteil der Erfindung besteht darin, daß z.B. beim Druck von Schalterfolien auf Siebdruckmaschinen die aufgebrachte Trocknungsluft primär arbeitet und die Diffusionskräfte aus der Farbe weitgehend bewegen kann, wobei die von unten zugeführte Wärme diesen Vorgang unterstützt, denn das Material selbst läßt den Wärmeübergang zu, aber nicht den Saugstrom durch, der die Abdunstung verhindern könnte, da er sich nach unten hin auswirken würde. Da das Material somit absolut festliegt, ist die Gewähr eines einwandfreien Ergebnisses gegeben.

Mit der Erfindung sind folgende Funktionen möglich:
1.) Das Aufblasen erwärmter Luft auf die Auftragsflächen, zur Verhinderung einer zu großen Sättigung der Luft über den Auftragsschichten und zur Erreichung bzw. Überwindung der entstehenden Grenzschichten, im Oberflächenbereich des Materials bzw. zur Erzielung der Trocknung.
2.) Die Unterstützung des Trocknungsprozesses durch Zuführung von Kontaktwärme von unten, die durch das Material hindurch wirkt und das Abdampfen der Auftragsschichten ermöglicht.
3.) Durch das zusätzliche Festhalten der Bogen vor und hinter dem Umluft- und damit Turbulenzbereich ist die Gewähr eines einwandfreien Ergebnisses, bei kürzester Zeit und damit geringstem Platzbedarf, gegeben. Die Bogen bleiben einwandfrei glatt.

Bei Einsatz der Erfindung treten die sonst üblichen Schwierigkeiten bei der Trocknung von Bögen nicht mehr auf, wie z.B. das "Flattern","Sichausbeulen, das "Verlaufen", das "Ungleich-Auftrocknen", "Konturenunschärfe", od.dgl.

In den Zeichnungen ist ein Ausführungsbeispiel der Erfindung dargestellt. Es zeigen:
Fig. 1 den Trockner in Seitenansicht,
Fig. 2 den Trockner in Draufsicht,
Fig. 3 einen Schnitt durch den Trockner nach der Linie III- III der Fig.2,
Fig. 4 eine Einzelheit.

Der Trockner 1 steht im Allgemeinen am Ende einer Produktionsstraße und erhält von einer Druckmaschine oder einer Beschichtungsmaschine beliebiger Art, vorzugsweise bedruckte oder auch beschichtete Bogen. Insbesondere ist an Bogendruck auf einer Siebdruckmaschine gedacht. Es können aber auch andere Flächenartikel sein, die zugeführt werden.
Der Trockner 1 weist einen Aufgabetisch 10 auf, ein Grundgestell 11 und an seinem Abgabeende eine Abgaberutsche 12.

Der eigentliche Trocknerbereich wird mittels einer Haube geschlössen, die der Erzielung eines umschlossenen Raumes im Arbeitsbereich dienen soll. Diese Haube gibt gleichzeitig den Raum für die Luftzuführung mittels Blasdüsen 14, die in Richtung auf die Warendurchführungsebene des im Umlauf geführten Förderbandes 2 liegen.
Das obere Trum des Förderbandes 2 schließt das Grundgestell des Trockners 1 im Bereich von vorn liegenden Vacuumkammern oder -kästen 3 ab, die nach oben hin, dem Förderband 2 zugeordnet, Luftdurchtrittsquerschnitte 31 in ihrer erwärmbaren Oberplatte 30 aufweisen.
Das obere Trum des Förderbandes 2 durchläuft unmittelbar vor dem Einlaufbereich in das geschlossene Gehäuse des Trockners 1 über einen, vorzugsweise rechteckigen oder quadratischen Saugbalken 4, dessen den Saugdruck gebende Oberfläche unmittelbar dem oberen Trum des Förderbandes 2 zugeordnet ist.

Da das Förderband 2 aus wärmeresistentem, porösem, z.B. gewebtem oder gewirktem, bezw. durchlöchertem Material besteht, erfaßt schon vor und in dem Eingangsbereich der aufgebrachte Saugdruck den zu trocknenden Bogen 7 und hält ihn am Förderband 2 unverrückbar fest.
Dieser Saugbalken 4 liegt dicht am Eingangsschlitz,aber im Aufgabetisch 10, und entspricht seinerseits dem Saugbalken 5, der unmittelbar unter dem Auslaufbereich des Förderbandes 2,hinter dem Trockner, vor der Ablagerutsche 12 liegt. Auch am Auslauf kommt es darauf an, daß der bzw. die zu trocknenden Bogen 7 oder Werkstücke am Förderband wie festgeklebt gehalten werden. Oberfläche Saugbalken und Unterfläche Förderband liegen jeweils praktisch auf einer Ebene und darauf fest der Bogen 7, der über das Förderband mitgenommen wird.
Somit ist erzielt, daß die Werkstücke 7 beruhigt in den Trockner einlaufen, in diesem einerseits durch Wärme aus der beheizten Oberplatte 30 des oder der Vacuumkästen 3 aufgeheizt werden und von unten her trocknen und andererseits von oben mittels der Warmluft abtrocknen, indem die aufsteigenden Dämpfe und damit auch die Feuchtigkeit abgeblasen wird. Sie laufen aus dem Trockner aus, praktisch ohne Eigenbewegung.
Das alles geschieht bei planer Lage der Bogen 7 durch permanentes Festhalten derselben, bis in den Ausgangsbereich und über diesen hinaus.

Im Bereich des Ausgangsschlitzes, diesem nachgeordnet, wird der Bogen 7 somit fest auf dem Förderband gehalten bis seine Endbegrenzung diesen Bereich passiert hat. Anschließend wird der Bogen 7 freigegeben und gleitet in die Ablagerutsche 12.

Das Förderband 2 kann kontinuierlich, besser aber diskontinuierlich angetrieben werden, z.B. über eine bekannte abschnittsweise arbeitende Walze, evtl. eine Saugwalze 6, wie sie bei Druckmaschinen eingesetzt wird.
Das Förderband wird über Umlenkrollen 20,21,22,23 im Aufgabebereich und 24,25,26 im Ablagebereich geführt und kann sich somit regenerieren, bzw. entladen, bis es in den Trockner wieder einläuft, und einen neuen Bogen aufnimmt.

In den Figuren 3 und 4 sind die Einzelheiten besser erkennbar.
Der Trockner 1, mit seiner Haube 13, ist geöffnet in Seitenansicht dargestellt. Die Haube 13 ist zweigeteilt. Der hintere Teil 13a empfängt die Luft von unten aus dem Grundgestell 11, das von Stützen 11a gehalten wird. Der vordere Teil weist einen Luftzuführungsraum 13b auf, in dem Heizschlangen 17 liegen, die die Luft erwärmen, ehe sie in die vielen nach unten gerichteten Blasdüsen 14 gelangt, um die Bogen 7 abzublasen und gleichzeitig fest auf das Förderband 2 zu drücken.

Pfeilrichtung A zeigt die Einströmöffnung in den Luftzuführungsraum 13b. Pfeilrichtung B zeigt die Möglichkeit an, daß der Luftstrom zurückfließen kann, der aus den Düsen 14 kommt und überschüssig ist. Die Öffnungen 13c und 13d liegen übereinander in der Zwischenwand. Die Düsen 14 sind über die ganze Fläche im Innenraum des Trockners vorzw. gleichmäßig verteilt.

Die Abdeckhaube 13 weist ferner einem Abluftstutzen 15 auf, der durch eine Klappe 15a mehr oder weniger geöffnet oder geschlossen werden kann.

Das Unterteil des Trockners 1, das auch als Grundgestell 11 bezeichnet werden kann, trägt auf seinen Stützen 111 eine Doppelkammer, bestehend aus einem Kanalteil 11a und einer Vacuumkammer 3, bzw. bei größeren Längen, mehreren Vacuumkammern 3. Diese Kammern weisen in ihrem oberen Bereich beheizte Oberplatten 30 auf, die mit Luftdurchtrittsquerschnitten 31 versehen sind. Über diese beheizten Oberplatten wird das luftdurchlässige Förderband 2 geführt, das, wie eingangs beschrieben, die Werkstücke, vorzw. Bogen, insbes. bedruckte Bogen 7 mitnimmt.

Der Saugdruck wird in der Vacuumkammer 3 durch ein Sauggebläse 8 erzeugt, das die Luft aus der oder den Vacuumkammern 3 absaugt, dadurch die Bogen 7 festhält und über die Abluft die Blasdüsen 14 versorgt. In den Vacuumkammern oder -kästen 3 liegen Heizelemente 32, die die Oberplatte(n) 30 mit Wärme versorgen.
Der Umlauf der Luft ist somit gewährleistet, wodurch auch erhebliche Energien gespart werden.
Das Sauggebläse 8 saugt durch seinen Mittelstutzen Luft aus dem Vacuumbereich an und gibt über seinen Abluftstutzen 80 die Gebläseluft in einen Raum 9 unter der unteren hinteren Kammer 11a, wobei diese beiden Teile durch ein oder mehrere Öffnungen 11c miteinander verbunden sind. Die Kammern 11a und 13a liegen übereinander und bilden eine geschlossene Einheit im Betrieb, zumal die Wand mit den Öffnungen 11c fehlen könnte. Der Raum 9 hat eine schrägliegende Rückwand 19, die als Leitfläche zum oberen Teil dient

Ein wesentlicher Vorteil des Erfindungsgegenstandes wird auch darin gesehen, daß durch den geschlossenen Kreislauf der Luft innerhalb der Vorrichtung das Umfeld praktisch unbelastet bleibt.

In der Fig 4 ist etwas deutlicher die Saug- und Transportwalze 6 dargestellt, mit dem davor angeordneten Saugbalken 5 im Schnitt. Darüber gezogen ist das Förderband 2. Da der Saugbalken im Querschnitt rechteckig ausgebildet ist liegt das Förderband flächig auf, so daß der Saugdruck über das Förderband 2 zum zu trocknenden Material weitergegeben werden kann. Der Saugbalken geht über die ganze Arbeitsbreite und hat somit auf der ganzen Arbeitsbreite seine Saugdurchtrittsquerschnitte 5` im Auflagebereich.
Die Saug- und Transportwalze 6 arbeitet, wie im Siebdruck allgemein üblich, diskontinuierlich.
Sie kann aber auch auf kontinuierlichen Betrieb umgeschaltet werden.
Die Saug- und Transportwalze 6 und die Saugbalken 4,5 sind an das Sauggebläse 8 angeschlossen.

Wie schon aus dem vorher Gesagten hervorgeht, ist der Gedanke der Erfindung variierbar. So können mehrere Vacuumkästen hintereinander oder nebeneinander angeordnet sein, genauso wie mehrere Saugbalken 4 oder5 im Ein- oder Auslauf liegen können, und zwar nebeneinander und hintereinander. Sie müssen nicht einen rechteckigen oder quadratischen Querschnitt haben, wenn auch diese Formgebung die flächige Auflage des Förderbandes und damit des zu trocknenden Materials gewährleistet.

## Patentansprüche

1. Vorrichtung zum Trocknen von Bogen, bzw. von flächigen Materialien im Durchlauf, wobei unterhalb der Trockengutführungsebene mindestens eine Vacuumkammer (3) vorgesehen ist, die eine mit Durchtrittsquerschnitten versehene, vorzw. aufheizbare Oberplatte (30) aufweist, über die ein luftdurchlässiges Förderband (2) geführt ist, **dadurch gekennzeichnet,** daß die Vacuumkammer(n) (3) durch mindestens eine, Blasluft zur Trocknungsebene führende Abdeckhaube (13) schließbar ist und mindestens im Bereich des Einlaufschlitzes des Förderbandes (2)in die Vorrichtung, unterhalb seiner Laufebene, quer zur Laufrichtung liegend, ein oder mehrere Saugbalken (4) angeordnet sind.

2. Vorrichtung nach Anspruch 1, dadurch gekennzeichnet, daß die Saugbalken (4,5) sowohl im Eingangsbereich, als auch im Ausgangsbereich angeordnet sind.

3. Vorrichtung nach einem der Ansprüche 1-2 dadurch gekennzeichnet, daß die Vacuumkammern (3) in einem Grundgestell (11) angeordnet sind und die Abdeckhauben (13) auf die Trocknungsebene ausgerichtete Blasdüsen (14) tragen.

4. Vorrichtung nach einem oder mehreren der Ansprüche 1-3, dadurch gekennzeichnet, daß der oder den Vacuumkammer(n) (3) ein Sauggebläse (8) zugeordnet ist, dessen Abluft im Umwälzverfahren über einen Blasstutzen (80) und Luftzuführungskammern (11a,13a) zu den Blasdüsen (14) geführt ist.

5. Vorrichtung nach Anspruch 4, dadurch gekennzeichnet, daß der oder den Vacuumkammern (3) und den Luftzuführkammern ( 11a,13a) Heizelemente (32,17) zu geordnet sind.

6. Vorrichtung nach Anspruch 4 oder 5, dadurch gekennzeichne, daß die Saugbalken (4,5) an das Sauggebläse (8) angeschlossen sind.

7. Vorrichtung nach einem oder mehreren der Ansprüche 3-6, dadurch gekennzeichnet, daß sowohl die Haube (13) als auch das Grundgestell (11) zweigeteilt ausgebildet sind, wobei im vorderen Bereich der Warendurchlauf und der Durchlauf des Förderbandes (2) und in hinteren Bereich die Luftzuführungen liegen und die Teilbereiche miteinander verbunden sind.

8. Vorrichtung nach einem oder mehreren der Ansprüche 1-7, gekennzeichnet, durch einen Aufgabetisch (10) und eine Ablagerutsche (12), vor welcher der vorzw. quadratische Saugbalken (5) angeordnet ist.

## Claims

1. Device for drying of sheets or respectively plane materials in a continuous operation, providing at least one vacuum chamber (3) below the level where the goods to be dried are transported, equipped with a - preferably heatable - topping plate (30) with passage sections above which an air-permeable conveying belt is situated, **characterized** in that the vacuum chamber(s) (3) can be shut by at least one covering hood (13) which leads air to the drying level and in that one or more suction arms (4) are provided at least near the intake opening of the conveying belt (2) to the device, below its moving level, positioned transversely to its moving direktion.

2. Device as under Claim 1 above, charakterized in, that the suctionarms (4,5) are provided near the intake as well as near the exit opening.

3. Device as under one of claims 1 or 2 above, characterized in that the vacuum chambers (3) are positioned in a rack (11) and in that the covering hoods (13) carry blowpipes (14) directed towards the drying level.

4. Device as under one or more of claims 1 to 3 above, characterized in that the vacuum chamber(s) (3) are provided with an air suction ventilator (8) whose exhaust air is led to blowpipes (14) in a circulating process via a blowing nizzle (80) and air intake chambers (11a, 13a).

5. Device as under claim 4 above, charakterized in that heating elements ( 32,17) are provided for the vacuum-chamber (3) and the air intake chambers (11a, 13a).

6. Device as under one ore more of claims 4 or 5 above, characterized in that the suction arms (4,5) are connected to the air suction ventilator (8).

7. Device as under one or more of claims 3 to 6 above, charakterized in that the hood (13) as well as the rack (11) are each constructed in two separate parts which are connected to each other, housing in the front part the transport mechanism and the passage of the conveying belt (2) and housing in the rear part the air intake.

8. Device as under one or more of claims 1 to 7 above, characterized by an intake table (10) and a reception chute (12) in front of wich the preferably square shaped suction arm (5) is positioned.

## Revendications

1. Dispositif de séchage des feuilles respectivement des pièces détachées planes pendant leur traversée, une chambre à dépression (3) étant prévue en-dessous du plan de guidage des produits à sécher et présentant une plaque supérieure (30) de préférence chauffante et équipée de fentes de passage, plaque au-dessus de laquelle circule un tapis convoyeur (2) perméable à l'air, **caractérisé en ce que** la(les) chambre(s) à dépression (3) est obturable par au moins un capot de couverture (13) guidant l'air jusqu'au plan de séchage et en ce qu'au moins dans la zone de la fente d'entrée par laquelle le tapis convoyeur (2) pénètre dans le dispositif sont disposées une ou plusieurs barres aspirantes (4) horizontales, transversales au sens de circulation du tapis et situées en-dessous du plan de circulation de ce dernier.

2. Dispositif selon revendication 1, **caractérisé en ce que** les barres aspirantes (4,5) sont disposées aussi bien dans la zone d'entrée que dans la zone de sortie.

3. Dispositif selon l'une des revendications 1 et 2, **caractérisé en ce que** les chambres à dépression (3) sont disposées dans un bâti (11) et que les capots de couverture (13) portent des tuyères soufflantes (14) dirigées vers le plan de séchage.

4. Dispositif selon l'une ou plusieurs des revendications 1 à 3, **caractérisé en ce qu'**à la ou aux chambre(s) à dépression (3) est affectée une soufflante d'aspiration (8) dont l'air de sortie brassé est conduit aux tuyères soufflantes (14) via un orifice (80) et via des chambres d'amenée d'air (11a, 13a).

5. Dispositif selon revendication 4, **caractérisé en ce que** des éléments chauffants (32, 17) sont affectés à la ou aux chambre(s) à dépression (3) et aux chambres d'amenée d'air (11a, 13a).

6. Dispositif selon la revendication 4 ou 5, **caractérisé en ce que** les barres aspirantes (4, 5) sont raccordées à la soufflante d'aspiration (8).

7. Dispositif selon l'une ou plusieurs des revendications 3 à 6, **caractérisé en ce qu'**aussi bien le capot (13) que le bâti (11) sont constitués de deux demi-parties, le passage dans la paroi et le passage du tapis convoyeur (2) se trouvant dans la partie avant et les moyens d'amenée d'air se trouvant la partie arrière, ces demi-parties étant reliées entre elles.

8. Dispositif selon l'une ou plusieurs des revendications 1 à 7, **caractérisé par** une table d'alimentation (10) et un toboggan de déposition (12) devant lequel est disposée la barre aspirante (5) de préférence carrée.
